# EUROPÄISCHE PATENTSCHRIFT

(11) **EP 0 552 347 B1**
(45) Veröffentlichungstag und Bekanntmachung des Hinweises auf die Patenterteilung: **19.11.1997**
(21) Anmeldenummer: 92916998.5
(22) Anmeldetag: 07.08.1992
(51) Int. Cl.: G07F 7/06

(54) **BECHERRÜCKNAHMEAUTOMAT**
AUTOMATIC CUP RETURN MACHINE
AUTOMATE DE REPRISE DE GOBELETS

(30) Priorität: 08.08.1991 DE 4126260
(43) Veröffentlichungstag der Anmeldung: 28.07.1993
(73) Patentinhaber: SCHIFFELHOLZ, Max, D-89312 Günzburg (DE)
(72) Erfinder: SCHIFFELHOLZ, Max, D-89312 Günzburg (DE)
(74) Vertreter: Fiener, Josef
(86) Internationale Anmeldenummer: EP9201794
(87) Internationale Veröffentlichungsnummer: WO9303460

(56) Entgegenhaltungen:
- EP-A- 0 301 978
- DE-C- 230 284
- FR-A- 2 299 215
- FR-A- 2 302 255
- FR-A- 2 395 917
- FR-A- 2 580 418
- FR-A- 2 631 477

## Beschreibung

Die Erfindung betrifft einen Becherrücknahmeautomaten mit einem Bechereinwurfraum und einem Bechersammelraum, wie z.B. aus der FR-A-2 580 418 bekannt.

Becherrücknahmeautomaten sollen einen Anreiz dafür schaffen, daß benutzte Becher, insbesondere Trinkbecher, gesammelt und einer geordneten Abfall entsorgung und gegebenenfalls Abfallwiederverwertung zugeführt werden. Dazu werden die frischen Becher gegen ein Pfandgeld ausgegeben, das vom Becherrücknahmeautomaten bei Einwurf des benutzten Bechers erstattet wird. Um Mißbräuchen vorzubeugen, wird der Becher mit einer geeigneten Kennung ausgestattet. Die Annahme des benutzten Bechers durch den Becherrücknahmeautomaten oder zumindest die Pfandgeldrückgabe erfolgt dann nur, wenn es sich tatsächlich um einen Becher mit solcher Kennung handelt und die Kennung vom Becherrücknahmeautomaten auch als richtig erkannt worden ist. - Um ein solches Entsorgungssystem in der Praxis durchsetzen zu können, muß es einen möglichst einfachen und kostensparenden Aufbau bei gleichzeitig möglichst großer Sammelkapazität für die Becher besitzen, damit die Aufstellung solcher Automaten kostenmäßig erschwinglich und vertretbar ist und die Arbeiten für die Leerung und Wartung der Automaten nicht in zu häufigem Turnus durchgeführt werden müssen. - Einen diese Bedingungen erfüllenden Becherrücknahmeautomaten der eingangs genannten Art zu schaffen, liegt der Erfindung als Aufgabe zugrunde.

Die FR-A-2 302 255 offenbart einen Becherrücknahmebehälter mit Stapelschacht, in den die Becher mit nach unten gekehrter Öffnung fallen sollen, was aber nicht gewährleistet ist.

Der nach der Erfindung diese Aufgabe lösende Becherrücknahmeautomat ist gekennzeichnet durch einen über dem Bechersammelraum angeordneten Stapelschacht mit einer am oberen Schachtende vorgesehenen Aufnahmeöffnung für die im Stapelschacht zu stapelnden Becher und mit einer Einrichtung zum Auswerfen des gebildeten Becherstapels in den Bechersammelraum, und durch eine zwischen dem Bechereinwurfraum und dem Stapelschacht vorgesehene Überführungseinrichtung, die jeden aus dem Bechereinwurfraum aufgenommenen Becher nur in der die Becherstapelung ermöglichenden Becherausrichtung und mit nach unten gekehrter Becheröffnung in die Aufnahmeöffnung des Stapelschachts gelangen läßt.

Der durch die Erfindung erreichte Vorteil besteht darin, daß die Becher nicht in gänzlicher Unordnung und unter dann entsprechend großem Raumbedarf den Bechersammelraum füllen, sondern vorher platzsparend gestapelt werden, so daß sich ein optimal geringer Raumbedarf für eine entsprechend große Anzahl von Bechern ergibt, der Becherrücknahmeautomat also eine sehr große Sammelkapazität besitzt. Der Stapelvorgang ist allerdings nur möglich, wenn jeder Becher zuvor schon immer diejenige Ausrichtung erhält, die er anschließend im Stapel besitzen wird. Hierfür sorgt die dem Stapelschacht vorgeschaltete überführungseinrichtung, die erfindungsgemäß auch dazu Verwendung findet, die Becher nur auf dem Kopf stehend, also mit nach unten gekehrter Becheröffnung, zur Stapelung zuzulassen, so daß etwa noch im Becher zurückgebliebene Inhaltsreste auslaufen und aufgefangen werden können.

Die für den Stapelvorgang notwendige vorhergehende Ausrichtung der Becher läßt sich dann auf besonders einfache Weise verwirklichen, wenn dafür der Umstand genutzt wird, daß die Becher zum Zweck der schon erwähnten Pfandgeldrückgabe mit einer Kennung versehen sind. Eine davon Gebrauch machende und daher besonders einfache und bevorzugte Ausführungsform der Erfindung ist dadurch gekennzeichnet, daß die Überführungseinrichtung einen den Becher in im wesentlichen achsenparalleler Ausrichtung aufnehmenden, nach oben und unten stirnseitig offenen Führungszylinder aufweist, der oben an eine im Boden des Bechereinwurfraums vorgesehene Durchtrittsöffnung für den Becher anschließt und unten über der Aufnahmeöffnung des Stapelschachts mündet, daß ferner der Führungszylinder mit einem Fangglied versehen ist, das in steuerbarer Weise zwischen zwei Zuständen verstellbar ist, wobei es im einen Zustand den Becher im Führungszylinder festhält und im anderen Zustand zum Durchfallen freigibt, und daß der Führungszylinder mit einem Fühler zur Abfrage einer an der Becherwand vorgesehenen Kennung ausgestattet ist, wobei das Fangglied und der Fühler so relativ zueinander angeordnet sind, daß nur bei einem mit nach unten gekehrter Becheröffnung vom Fangglied im Führungszylinder festgehaltenen Becher die Kennung vom Fühler erfaßbar ist, und wobei das Abfrageergebnis des Fühlers das Fangglied bezüglich der Becherfreigabe steuert. Jeder Becher wird im Ergebnis zunächst vom Fangglied im Führungszylinder festgehalten, bis der Fühler die Kennung geprüft hat. Ermittelt der Fühler die Kennung, hat der Becher die richtige Ausrichtung und wird vom Fangglied zum Durchfallen in den Stapelschacht freigegeben. Ermittelt dagegen der Fühler keine Kennung, so hat der Becher im Führungszylinder die falsche Ausrichtung und muß gedreht werden. Dies kann am einfachsten von Hand erfolgen, wenn nach einem weiteren Vorschlag der Erfindung das Fangglied in Bezug auf die Durchtrittsöffnung im Boden des Bechereinwurfsraums so im Führungszylinder angeordnet ist, daß ein vom Fangglied im Führungszylinder festgehaltener Becher nach oben aus dem Führungszylinder in den Bechereinwurfraum vorsteht. Dann kann der Becher bei falscher Ausrichtung an seinem noch in den Bechereinwurfraum vorstehenden Teil von Hand erfaßt, aus dem Führungszylinder herausgenommen, umgedreht und erneut in nunmehr richtiger Ausrichtung in den Führungszylinder eingesetzt werden.

Im einzelnen empfiehlt es sich, daß der Fühler von einer außerhalb des Führungszylinders an einem im Zylindermantel vorgesehenen Fenster angeordneten Reflexlichtschranke mit durch das Fenster in den Innenraum des Führungszylinders gerichtetem Erfassungsbereich und von einer elektrisch an die Reflexlichtschranke angeschlossenen Signalverarbeitungsschaltung gebildet ist, welche die auf dem Becher befindliche und von der Reflexlichtschranke erfaßte Kennung auswertet und das Fangglied zur Becherfreigabe steuert. Der Fühler dient dann nicht nur zur Erkennung der Becherausrichtung im Führungszylinder, sondern gleichzeitig auch zur Überprüfung, ob der Becher die im Hinblick auf die Pfandgeldrückgabe richtige Kennung trägt. Zweckmäßigerweise bildet das Fangglied in seinem dem Becher im Führungszylinder festhaltenden Zustand einen das Durchfallen des Bechers durch den Führungszylinder verhindernden Anschlag für den Becherrand. In konstruktiver Hinsicht empfiehlt es sich, die Anordnung so zu treffen, daß das Fangglied ein in Richtung seiner Achse durch ein steuerbares Antriebsorgan verstellbarer Stift ist, der in einer durch die Achse des Führungszylinders gehenden Durchmesserebene verläuft und in seinem den Becher im Führungszylinder festhaltenden Zustand in den Innenraum des Führungszylinders hinein verstellt, in dem den Becher freigebenden Zustand aus dem Innenraum herausgezogen ist.

Damit der Stapelschacht rechtzeitig in den Bechersammelraum entleert wird, wenn sich der Becherstapel im Stapelschacht zu seiner größtmöglichen Höhe aufgebaut hat, ist in bevorzugter Ausführungsform im oberen Endbereich des Stapelschachtes außenseitig eine Lichtschranke mit in den Innenraum des Stapelschachtes gerichtetem Erfassungsbereich angeordnet, wobei die Ausgangssignale der den Aufbau des Becherstapels erfassenden Lichtschranke dazu dienen, die Einrichtung zum Auswerfen des gebildeten Becherstapels in den Bechersammelraum zu steuern. Das Auswerten selbst geschieht vorzugsweise in seitlicher Richtung aus dem Stapelschacht, also quer zur Schachtachse, weil sich bei anderem Entleervorgang leicht Behinderungen und sogar Betriebsstörungen durch Verklebungen und Verkrustungen ergeben können, die von Resten des Becherinhalts herrühren. Eine für ein solches seitliches Auswerfen des Becherstapels besonders bevorzugte Ausführungsform ist dadurch gekennzeichnet, daß der Stapelschacht von in Schachtlängsrichtung verlaufenden, am Umfang des Schachtquerschnitts angeordneten und zwischen sich die Becher einschließenden Leitorganen gebildet ist, die aus ihrer die Becher einschließenden Anordnung so gegeneinander verstellbar sind, daß sie den Stapelschacht über wenigstens die Hälfte des Schachtumfangs zum seitlichen Auswerfen des Becherstapels öffnen. Eine in konstruktiver wie auch funktioneller Hinsicht insoweit besonders vorteilhafte Ausführungsform ist in weiterer Ausbildung der Erfindung dadurch gekennzeichnet, daß eines der Leitorgane als eine über höchstens die Hälfte des Schachtumfangs gebogene Schale ausgebildet ist, die um eine außerhalb des Schachtquerschnitts in Schachtlängsrichtung verlaufende Achse schwenkbar gelagert ist, so daß die Schale, bezogen auf die sie schneidende und durch ihre Schwenkachse sowie durch die Achse des Stapelschachts gehende Ebene, mit dem auf der einen Seite dieser Ebene liegenden Schalenteil nach außen aus dem Schachtquerschnitt heraus- und mit dem auf der anderen Seite der Ebene liegenden Schalenteil in den Schachtquerschnitt hineinschwenkt, wobei der hineinschwenkende Schalenteil den Becherstapel seitlich aus dem gleichzeitig vom herausschwenkenden Schalenteil geöffneten Stapelschacht auswirft. Zweckmäßigerweise liegt die Schwenkachse der Schale dicht an der Umfangsfläche des Stapelschachts, was den Vorteil geringer Schwenkwege für die Schale beim Auswerfen des Becherstapels bietet. Die außer der Schale den Stapelschacht bildenden anderen Leitorgane sind in einfachster und zweckdienlichster Ausführungsform der Schale diametral gegenüberstehende Führungsstäbe. Im übrigen wird die Anordnung am besten so getroffen, daß die Schale durch die Kraft einer Feder in der die Becher einschließenden Stellung gehalten und als Schwenkantrieb ein Zugmagnet vorgesehen ist, dessen Zuganker in Zugverbindung mit der Schale an ihrem aus dem Schachtquerschnitt herausschwenkenden Schalenteil steht. Der Zugmagnet wird von der schon erwähnten Lichtschranke am oberen Ende des Stapelschachts gesteuert.

Schließlich empfiehlt es sich, daß der Stapelschacht einen mit mindestens einer Ablauföffnung versehenen Schachtboden aufweist und im Bechersammelraum unter dem Stapelschacht eine Auffangwanne für ausgelaufenen Becherinhalt vorgesehen ist. Inhaltsreste aus den Bechern können dann durch die Ablauföffnung im Schachtboden in die Auffangwanne laufen.

Im folgenden wird die Erfindung an einem in der Zeichnung dargestellten Ausführungsbeispiel näher erläutert; es zeigen:
- Fig. 1: eine Vorderansicht eines Becherrücknahmeautomaten,
- Fig. 2: den Schnitt II-II in Fig. 1,
- Fig. 3: die Ansicht des Becherrücknahmeautomaten nach den Fig. 1 und 2 in Richtung des in Fig. 2 eingetragenen Pfeiles X bei abgenommener Fronttür,
- Fig. 4: den Schnitt IV-IV in Fig. 3,
- Fig. 5: den Schnitt V-V in Fig. 4,
- Fig. 6: eine Ansicht des Stapelschachtes des Becherrücknahmeautomaten in Richtung des in Fig. 2 eingetragenen Pfeiles X,
- Fig. 7: die Draufsicht auf den Stapelschacht gemäß VII-VII in Fig. 6, und zwar in geschlossenem Zustand des Stapelschachtes,
- Fig. 8: den Gegenstand der Fig. 7 mit einer teilweise weggebrochenen Wand in teilweise geöffnetem Zustand des Stapelschachts,
- Fig. 9: den Gegenstand der Fig. 8 im Zustand der vollständigen öffnung des Stapelschachts.

Der in den Fig. 1 bis 3 dargestellte Becherrücknahmeautomat 2 besitzt einen Bechereinwurfraum 1, der durch eine Schiebetür 3 nach außen verschließbar ist. Für einen eingeworfenen und aufgrund seiner Kennung 4 (vgl. Fig. 5) vom Becherrücknahmeautomaten 2 als richtig erkannten und angenommenen Becher 5 erfolgt eine Pfandgeldrückgabe; das Pfandgeld ist in einem in Fig. 3 angedeuteten Geldrückgabegerät 11 enthalten und kann der Rückgabeöffnung 6 (vgl. Fig. 1) entnommen werden. An den Boden 7 des Bechereinwurfraums 1 schließt sich ein den Becher 5 aufnehmender Führungszylinder 8 an, der nach oben zum Bechereinwurfraum 1 und nach unten hin offen ist. Unterhalb des Führungszylinders 8 ist ein Stapelschacht 9 vorgesehen, in dem die Becher 5, die aus dem Führungszylinder 8 nach unten durch einen Leitring 12 in die Aufnahmeöffnung 13 des Stapelschachtes 9 hineinfallen, zu Becherstangen 5" gestapelt werden. Ist der Stapelschacht 9 gefüllt, wird die Becherstange 5", die etwa 40 Becher umfassen kann, seitlich aus dem Stapelschacht 9 in einen Sammelraum 10 ausgestoßen, in dem beispielsweise ein Müllsack 14 oder dergl. aufgespannt sein kann, um die Becherstangen 5" aufzunehmen. Der Führungszylinder 8 ist Teil einer Überführungseinrichtung, die jeden aus dem Bechereinwurfraum 1 aufgenommenen Becher 5 nur in der die Becherstapelung ermöglichenden Becherausrichtung, und zwar mit nach unten gekehrter Becheröffnung 5, in die Aufnahmeöffnung 13 des Stapelschachts 9 gelangen läßt. Nach oben ist der Führungszylinder 8 an eine im Boden 7 des Bechereinwurfraums 1 vorgesehene Durchtrittsöffnung 15 für die Becher 5 angeschlossen. Nach unten mündet er über den zwischengeschaltenen Leitring 12 in die Aufnahmeöffnung 13 des Stapelschachts 9. Der Führungszylinder 8 ist mit einem Fangglied 16 versehen, das in steuerbarer Weise zwischen zwei Zuständen verstellbar ist, nämlich zwischen einem den Becher 5 im Führungszylinder 8 festhaltenden Zustand gemäß Fig. 5 und einem den Becher zum Durchfallen in den Stapelschacht 9 freigebenden Zustand. Im ersten Zustand bildet das Fangglied 16 einen das Durchfallen des Bechers 5 durch den Führungszylinder 8 verhindernden Anschlag für den Becherrand. Weiter ist der Führungszylinder 8 mit einem allgemein mit 17 bezeichneten Fühler versehen, der zur Abfrage der an der Becherwand vorgesehenen Kennung 4 dient. Das Fangglied 16 und der Fühler 17 sind so zueinander angeordnet, daß der Fühler 17 die Kennung 4 nur dann erfassen kann, wenn der Becher 5 vom Fangglied 16 in der zum Stapeln erforderlichen, auf dem Kopf stehenden Ausrichtung festgehalten ist. Besitzt der Becher 5 diese richtige Ausrichtung, dient das entsprechende Abfrageergebnis des Fühlers 17 dazu, das Fangglied 16 in den den Becher 5 freigebenden Zustand zu verstellen. Im übrigen ist das Fangglied 16 im Führungszylinder 8 in solcher Höhe angeordnet, daß ein vom Fangglied 16 festgehaltener Becher 5 nach oben noch etwas aus dem Führungszylinder 8 in den Bechereinwurfraum 1 vorsteht, und zwar wenigstens soweit, daß der er am vorstehenden Teil noch von Hand erfaßt, aus dem Führungszylinder 8 nach oben herausgenommen, gedreht und erneut in dann richtiger Ausrichtung in den Führungszylinder 8 eingesetzt werden kann, wenn das Abfrageergebnis des Fühlers 17 die falsche Ausrichtung des Bechers 5 im Führungszylinder 8 signalisiert und daher keine Freigabe des Bechers zum Durchfallen in den Stapelschacht 9 erfolgt.

Der Fühler 17 ist im Ausführungsbeispiel eine Reflexlichtschranke 18, die außerhalb des Führungszylinders 8 an einem im Zylindermantel vorgsehenen Fenster 19 angeordnet ist. Der Erfassungsbereich der Reflexlichtschranke 18 ist durch dieses Fenster 19 hindurch in den Innenraum des Führungszylinders 8 gerichtet. Eine an die Reflexlichtschranke 18 angeschlossene, in der Zeichnung nicht dargestellte Signalverarbeitungsschaltung wertet die von der Reflexlichtschranke 18 erfaßte Kennung 4 des Bechers aus und steuert entsprechend dem Ergebnis der Auswertung das Fangglied 16 zum Zweck der Becherfreigabe. Das Fangglied 16 ist eine in Richtung seiner Achse durch ein steuerbares Antriebsorgan, im Ausführungsbeispiel ein Zugmagnet 20, verstellbarer Stift, der in einer durch die Achse 21 des Führungszylinders 8 gehenden Durchmesserebene 22 verläuft und in seinem den Becher 5 im Führungszylinder 8 festhaltenden Zustand in den Innenraum des Führungszylinders 8 hinein verstellt, in dem den Becher 5 freigebenden Zustand aus dem Innenraum herausgezogen ist. In den Fig. 4 und 5 ist in Richtung der Zylinderachse 21 zwischen dem Fangglied 16 und der Reflexlichtschranke 18 ein weiterer, in seiner Längsrichtung durch einen eigenen Zugmagneten 20' verstellbarer Stift 23 erkennbar, der dazu dient, den Becher 5 zum Zweck der Ablesung der Kennung 4 in der aus Fig. 5 ersichtlichen Weise gegen das Fenster 19 zu kippen, um die die Kennung 4 tragende Becherwand der Reflexlichtschranke 18 möglichst dicht anzunähern, so daß eine sichere Kennungserfassung gewährleistet ist. Die Reflexlichtschranke 18 kann mit einer Schutzblende 24 versehen sein, die in Fig. 4 in ihrem die Reflexlichtschranke 18 abdeckenden Zustand dargestellt ist und zum Zweck der Kennungsabfrage durch einen weiteren Zugmagneten 25 zur Freigabe der Reflexlichtschranke 18 verstellt werden kann. Im übrigen besteht die Möglichkeit, die Reflexlichtschranke 18 in axialer Richtung des Führungszylinders 8 längs eines Halters 26 zu verstellen, um die gegenseitige Zuordnung zwischen dem Fangglied 16 und der Reflexlichtschranke 18 verstellen und damit verschiedenen Anordnungen der Kennung 4 auf der Becherwand anpassen zu können.

Im oberen Endbereich des Stapelschachtes 9 befindet sich außenseitig eine Lichtschranke 27, deren Erfassungsbereich in den Innenraum des Stapelschachts 9 hinein gerichtet ist. Diese Lichtschranke 27 zeigt nicht nur an, daß ein Becher beim Hineinfallen in den Stapelschacht 9 die Lichtschranke 27 passiert hat, sondern - wenn die Signalabgabe längere Zeit erhalten bleibt, - daß der Stapelschacht 9 bis oben hin gefüllt, die Becherstange 5" sich also bis zur vollen Höhe aufgebaut hat. In diesem Fall dient das Ausgangssignal der Lichtschranke 27 dazu, die Einrichtung zum Auswerfen des gebildeten Becherstapels in den Bechersammelraum 10 zu steuern. Im einzelnen befindet sich der Stapelschacht 9 zwischen einem oberen Boden 28 und einem unteren Boden 29, wobei sich im oberen Boden 28 die Aufnahmeöffnung 13 befindet und der untere Boden 29 zugleich den Boden 30 des Stapelschachtes 9 bildet, in dem eine Ablauföffnung 31 vorgesehen ist, durch die in den Bechern 5 noch vorhanden gewesene Inhaltsreste ab- und in eine auf dem Boden des Bechersammelbehälters 10 vorgesehene Auffangwanne 32 auslaufen können. Der obere Boden 28 ist in den Fig. 8 und 9 teilweise weggebrochen dargestellt, um die beim Auswerfen des Becherstapels ablaufenden Vorgänge zeichnerisch besser darstellen zu können. Der Stapelschacht 9 ist von in Schachtlängsrichtung zwischen den beiden Böden 28, 29 verlaufenden und am Umfang des Schachtquerschnitts angeordneten Leitorganen 33, 34 gebildet, die bei geschlossenem Stapelschacht 9 die Becher 5 zwischen sich einschließen. Diese Leitorgane 33, 34 sind aber aus dieser die Becher 5 einschließenden Anordnung so gegeneinander verstellbar, daß sie den Stapelschacht 9 über wenigstens die Hälfte des Schachtumfangs zum seitlichen Auswerfen der Becherstange 5" öffnen und freigeben. Dazu ist eines der Leitorgane als eine über die Hälfte des Schachtumfangs gebogene Schale 34 ausgebildet. Diese Schale 34 ist um eine außerhalb des Schachtquerschnitts in Schachtlängsrichtung verlaufende Achse 35 schwenkbar gelagert. Bezogen auf die Ebene 36, welche die Schale 34 schneidet und durch die Schwenkachse 35 sowie durch die Achse 37 des Stapelschachtes 9 geht, schwenkt daher die Schale 34 mit dem auf der einen Seite, in den Fig. 7 bis 9 links dieser Ebene liegenden Schalenteil 34' nach außen aus dem Schachtquerschnitt heraus und mit dem anderen, in den Fig. 7 bis 9 rechts der Ebene 36 liegenden Schalenteil 34" in den Schachtquerschnitt hinein, wie es die Fig. 8 und 9 zeigen. Bei diesem Verschwenken wirft der in den Schachtquerschnitt hineinschwenkende Schalenteil 34" die Becherstange 5" seitlich in Richtung des Pfeiles 38 aus dem sich gleichzeitig dabei vom herausschwenkenden Schalenteil 34' geöffneten Stapelschacht 9 aus. Die Schwenkachse 35 der Schale 34 liegt dabei dicht an der Umfangsfläche des Stapelschachtes 9, so daß sich kurze Schwenkwege für die Schale 34 ergeben. In Fig. 7 ist der Stapelschacht 9 geschlossen, in Fig. 8 etwa halb, in Fig. 9 vollständig geöffnet. Die anderen Leitorgane sind der Schale 34 diametral gegenüberstehende Führungsstäbe 33. Sowohl diese Führungsstäbe 33 wie auch die Schale 34 und ihre Schwenkachse 35 sind gegen die Achse 37 des Stapelschachtes 9 leicht geneigt, so daß sich der Querschnitt des Stapelschachtes 9 von oben nach unten geringfügig verjüngt, wie dies in Fig. 6 deutlich zu erkennen ist. Die Schale 34 wird durch die Kraft einer am Schalenteil 34" eingehängten Zugfeder 39 in der die Becher 5 einschließenden Stellung gehalten. Als Schwenkantrieb dient ein Zugmagnet 40, dessen Zuganker 41 über eine Spange 42 in Zugverbindung mit der Schale 34 an deren aus dem Schachtquerschnitt herausschwenkenden Schalenteil 34' steht. Die Schließstellung der Schale 34 wird durch einen Endschalter 41 überwacht, der einen von der Schale 34 in ihrer Schließstellung betätigten Fühler 42 trägt. Die Fühlerbetätigung erfolgt durch den in den Schachtquerschnitt hineinschwenkenden Teil 34" der Schale, an dem auch die Zugfeder 39 eingehängt ist. In der Schließstellung der Schale 34 liegt der Schalenteil 34" unter der Kraft der Zugfeder 39 einem oberen Boden 28 angeordneten Anschlagstift 43 an.

## Patentansprüche

1. Becherrücknahmeautomat mit einem Bechereinwurfraum (1) und einem Bechersammelraum (10), gekennzeichnet durch einen über dem Bechersammelraum (10) angeordneten Stapelschacht mit einer am oberen Schachtende vorgesehenen Aufnahmeöffnung (13) für die im Stapelschacht (9) zu stapelnden Becher (5) und mit einer Einrichtung zum Auswerfen des gebildeten Becherstapels in den Bechersammelraum (10), und durch eine zwischen dem Bechereinwurfraum (1) und dem Stapelschacht (9) vorgesehene Überführungseinrichtung, die jeden aus dem Bechereinwurfraum (1) aufgenommenen Becher (5) nur in der die Becherstapelung ermöglichenden Becherausrichtung und mit nach unten gekehrter Becheröffnung in die Aufnahmeöffnung (13) des Stapelschachts (9) gelangen läßt.

2. Becherrücknahmeautomat nach Anspruch 1, dadurch gekennzeichnet, daß die Überführungseinrichtung einen den Becher (5) in im wesentlichen achsenparalleler Ausrichtung aufnehmenden, nach oben und unten stirnseitig offenen Führungszylinder (8) aufweist, der oben an eine im Boden (7) des Bechereinwurfraums (1) vorgesehene Durchtrittsöffnung (15) für den Becher (5) anschließt und unten über der Aufnahmeöffnung (13) des Stapelschachts (9) mündet, daß ferner der Führungszylinder (8) mit einem Fangglied (16) versehen ist, das in steuerbarer Weise zwischen zwei Zuständen verstellbar ist, wobei es im einen Zustand den Becher (5) im Führungszylinder (8) festhält und im anderen Zustand zum Durchfallen freigibt, und daß der Führungszylinder (8) mit einem Fühler (17) zur Abfrage einer an der Becherwand vorgesehenen Kennung (4) ausgestattet ist, wobei das Fangglied (16) und der Fühler (17) so relativ zueinander angeordnet sind, daß nur bei einem mit nach unten gekehrter Becheröffnung vom Fangglied (16) im Führungszylinder (8) festgehaltenen Becher (5) die Kennung (4) vom Fühler (17) erfaßbar ist, und wobei das Abfrageergebnis des Fühlers (17) das Fangglied (16) bezüglich der Becherfreigabe steuert.

3. Becherrücknahmeautomat nach Anspruch 2, dadurch gekennzeichnet, daß das Fangglied (16) in Bezug auf die Durchtrittsöffnung (15) im Boden des Bechereinwurfraums (1) so im Führungszylinder (8) angeordnet ist, daß ein vom Fangglied (16) im Führungszylinder (8) festgehaltener Becher (5) nach oben aus dem Führungszylinder (8) in den Bechereinwurfraum (1) vorsteht.

4. Becherrücknahmeautomat nach Anspruch 2 oder 3, dadurch gekennzeichnet,daß der Fühler (17) von einer außerhalb des Führungszylinders (8) an einem im Zylindermantel vorgesehenen Fenster (19) angeordneten Reflexlichtschranke (18) mit durch das Fenster (19) in den Innenraum des Führungszylinders (8) gerichtetem Erfassungsbereich und von einer elektrisch an die Reflexlichtschranke (18) angeschlossenen Signalverarbeitungsschaltung gebildet ist, welche die auf dem Becher (5) befindliche und von der Reflexlichtschranke (18) erfaßte Kennung (4) auswertet und das Fangglied (16) zur Becherfreigabe steuert.

5. Becherrücknahmeautomat nach einem der Ansprüche 2 bis 4, dadurch gekennzeichnet, daß das Fangglied (16) in seinem den Becher (5) im Führungszylinder (8) festhaltenden Zustand einen das Durchfallen des Bechers durch den Führungszylinder (8) verhindernden Anschlag für den Becherrand bildet.

6. Becherrücknahmeautomat nach einem der Ansprüche 2 bis 5, dadurch gekennzeichnet,daß das Fangglied (16) ein in Richtung seiner Achse durch ein steuerbares Antriebsorgan (20) verstellbarer Stift ist, der in einer durch die Achse (21) des Führungszylinders (8) gehenden Durchmesserebene (22) verläuft und in seinem den Becher (5) im Führungszylinder (8) festhaltenden Zustand in den Innenraum des Führungszylinders (8) hineinverstellt, in dem den Becher (5) freigebenden Zustand aus dem Innenraum herausgezogen ist.

7. Becherrücknahmeautomat nach einem der 1 bis 6, dadurch gekennzeichnet, daß im oberen Ednbereich des Stapelschachtes (9) außenseitig eine Lichtschranke (27) mit in den Innenraum des Stapelschachtes (9) gerichtetem Erfassungsbereich angeordnet ist, und daß die Ausgangssignale der den Aufbau des Becherstapels (5") erfassenden Lichtschranke (27) dazu dienen, die Einrichtung zum Auswerfen des gebildeten Becherstapels in den Bechersammelraum (10) zu steuern.

8. Becherrücknahmneautomat nach einem der Ansprüche 1 bis 7, dadurch gekennzeichnet, daß der Stapelschacht (9) von in Schachtlängsrichtung verlaufenden, am Umfang des Schachtquerschnitts angeordneten und zwischen sich die Becher (5) einschließenden Leitorganen (33, 34) gebildet ist, die aus ihrer die Becher (5) einschließenden Anordnung so gegeneinander verstellbar sind, daß sie den Stapelschacht (9) über wenigstens die Hälfte des Schachtumfangs zum seitlichen Auswerfen des Becherstapels (5") öffnen.

9. Becherrücknahmeautomat nach Anspruch 8, dadurch gekennzeichnet, daß eines der Leitorgane als eine über höchstens die Hälfte des Schachtumfangs gebogene Schale (34) ausgebildet ist, die um eine außerhalb des Schachtquerschnitts in Schachtlängsrichtung verlaufende Achse (35) schwenkbar gelagert ist, so daß die Schale (34), bezogen auf die sie schneidende und durch ihre Schwenkachse (35) sowie durch die Achse (37) des Stapelschachts (9) gehende Ebene (36), mit dem auf der einen Seite dieser Ebene (36) liegenden Schalenteil (34') nach außen aus dem Schachtquerschnitt heraus- und mit dem auf der anderen Seite der Ebene (36) liegenden Schalenteil (34") in den Schachtquerschnitt hineinschwenkt, wobei der hineinschwenkende Schalenteil (34") den Becherstapel (5") seitlich aus dem dabei gleichzeitig vom herausschwenkenden Schalenteil (34') geöffneten Stapelschacht (9) auswirft.

10. Becherrücknahmeautomat nach Anspruch9, dadurch gekennzeichnet, daß die Schwenkachse (35) der Schale (34) dicht an der Umfangsfläche des Stapelschachtes (9) liegt.

11. Becherrücknahmeautomat nach Anspruch 9 oder 10, dadurch gekennzeichnet, daß die anderen Leitorgane diametral der Schale (34) gegenüberstehende Führungsstäbe (33) sind.

12. Becherrücknahmeautomat nach einem der Ansprüche 9 bis 11, dadurch gekennzeichnet, daß die Schale (34) durch die Kraft einer Feder (39) in der die Becher (5) einschließenden Stellung gehalten und als Schwenkantrieb ein Zugmagnet (40) vorgesehen ist, dessen Zuganker (41) in Zugverbindung mit der Schale (34) an ihrem aus dem Schachtquerschnitt herausschwenkenkem Schalenteil (34') steht.

13. Becherrücknahmeautomat nach einem der Ansprüche 1 bis 12, dadurch gekennzeichnet, daß der Stapelschacht (9) einen mit mindestens einer Ablauföffnung (31) versehenen Schachtboden (30) aufweist und im Bechersammelraum (10) unter dem Stapelschacht (9) eine Auffangwanne (32) für ausgelaufenen Becherinhalt vorgesehenen ist.

## Claims

1. A cup return automat with a cup insertion chamber (1) and a cup collection chamber (10), characterized by a stacking shaft arranged over the cup collection chamber (10) with a reception opening (13) provided at the upper shaft end for the cups (5) to be stacked in the stacking shaft (9) and with a device for ejecting the formed stack of cups into the cup collection chamber (10), and by a transfer device provided between the cup insertion chamber (1) and the stacking shaft (9) which only allows any cup received in the cup insertion chamber (1) to pass into the receiving opening (13) of the stacking shaft (9) when in the cup orientation permitting the cup stacking and with the cup opening turned downwards.

2. A cup return automat according to claim 1, characterized in that the transfer device comprises a guide cylinder (8) receiving the cups (5) in an orientation substantially parallel to the axis and open at the top and bottom ends, and which at the top adjoins an opening (15) for passage of the cup (5) provided in the bottom (7) of the cup insertion chamber (1) and at the bottom opens above the reception opening (13) of the stacking shaft (9), further in that the guide cylinder (8) is provided with a catch member (16) which is movable in controllable manner between two states, where it retains the cup (5) in the guide cylinder (8) in one state and enables it to fall through in the other state, and in that the guide cylinder (8) is fitted with a sensor (17) for testing a marking (4) provided on the cup wall, wherein the catch member (16) and the sensor (17) are so arranged relative to one another, that the marking (4) can only be detected by the sensor (17) with a downwardly turned cup opening of a cup (5) retained by the catch member (16) in the guide cylinder (8), and wherein the test results of the sensor (17) control the catch member (16) in relation to release of the cup.

3. A cup return automat according to claim 2, characterized in that the catch member (16) is so arranged in relation to the opening of passage (15) in the bottom of the cup insertion chamber (1) in the guide cylinder (8) that a cup (5) retained by the catch member (16) in the guide cylinder (8) projects upwardly out of the guide cylinder (8) into the cup insertion chamber (1).

4. A cup return automat according to claim 2 or 3, characterized in that the sensor (17) is formed by a reflective light beam detector (18) arranged outside the guide cylinder (8) at a window (19) provided in the cylinder wall, with a detection region directed into the interior space of the guide cylinder (8) and by a signal processing circuit electrically connected to the reflective light beam detector (18) and which evaluates the marking (4) located on the cup (5) and detected by the reflective light beam detector (18) and controls the catch member (16) for the cup release.

5. A cup return automat according to any of claims 2 to 4, characterized in that the catch member (16) forms a stop for the cup rim preventing the cup falling through the guide cylinder (8) in its state retaining the cup (5) in the guide cylinder (8).

6. A cup return automat according to any of claims 2 to 5, characterized in that the catch member (16) is a rod movable in the direction of its axis by a controllable drive member (20) which runs in a diametral plane (22) passing through the axis (21) of the guide cylinder (8) and which is inserted into the interior space of the guide cylinder (8) in its state retaining the cup (5) in the guide cylinder (8) and is retracted from the interior space in the state releasing the cup (5).

7. A cup return automat according to any of claims 1 to 6, characterized in that a light beam detector (27) is arranged outside the upper end region of the stacking shaft (9), with a detection region directed into the interior of the stacking shaft (9), and in that the output signals of the light beam detector (27) detecting the build up of the cup stack (5") serve to control the device for ejecting the formed stack of cups into the cup collection chamber (10).

8. A cup return automat according to any of claims 1 to 7, characterized in that the stacking shaft (9) is formed by guide members (33, 34) running in the longitudinal direction of the shaft, arranged about the periphery of the shaft cross-section and enclosing the cups (5) therebetween, which members are so movable relative to one another out of their arrangement enclosing the cups (5) that they open the stacking shaft (9) over at least half of the shaft periphery for the sideways ejection of the stack of cups (5").

9. A cup return automat according to claim 8, characterized in that one of the guide members is formed as a shell (34) curved over at most half the shaft periphery and which is hinged about an axis (35) running in the shaft longitudinal direction, outside the shaft cross-section, so that the shell (34) swings in relation to the plane (36) intersecting the same and passing through its hinge axis (35) and also through the axis (37) of the stacking shaft (9) so that the shell part (34') lying on one side of this plane (36) swings outwardly, out of the shaft cross-section and the shell part (34") lying on the other side of the plane (36) swings into the shaft cross-section, whereby the in-swinging shell part (34") ejects the cup stack (5") laterally out of the stacking shaft (9) thus simultaneously opened by the out-swinging shell part (34').

10. A cup return automat according to claim 9, characterized in that the hinge axis (35) of the shell (34) lies close by the peripheral surface of the stacking shaft (9).

11. A cup return automat according to claim 9 or 10, characterized in that the other guide members are guide rods (33) diametrically opposed to the shell (34).

12. A cup return automat according to any of claims 9 to 11, characterized in that the shell (34) is held by the force of a spring (39) in the position enclosing the cups (5) and a pull magnet (40) is provided as a swinging drive with its pull magnet armature (41) connected to pull on the shell (34) at its shell part (34') which swings out of the shaft cross-section.

13. A cup return automat according to any of claims 1 to 12, characterized in that the stacking shaft (9) has a shaft bottom (30) provided with at least one drain opening (31) and a catch tray (32) is provided in the cup collection chamber (10) below the stacking shaft (9) for cup contents which run out.

## Revendications

1. Automate de recyclage de gobelets avec un espace pour jeter les gobelets (1) et un espace de collecte des gobelets (10), **caractérisé par** un puits d'empilage (9) placé au-dessus de l'espace de collecte des gobelets (10), avec une ouverture de réception (13) prévue à l'extrémité supérieure du puits pour les gobelets (5) à empiler dans le puits d'empilage (9), et avec un mécanisme pour jeter la pile de gobelets formée dans l'espace de collecte des gobelets (10), et **par** un mécanisme de transport prévu entre l'espace pour jeter les gobelets (1) et le puits d'empilage (9), mécanisme qui ne fait parvenir chaque gobelet provenant de l'espace pour jeter les gobelets (1) que dans l'alignement des gobelets permettant l'empilage, et avec l'ouverture des gobelets dirigée vers le bas, dans l'ouverture de réception (13) du puits d'empilage (9).

2. Automate de recyclage de gobelets selon la revendication 1, **caractérisé en ce que** le mécanisme de transport présente un cylindre de guidage (8) recevant le gobelet (5) dans un alignement essentiellement parallèle à l'axe, ouvert en haut et en bas sur ses côtés frontaux, et relié en haut à une ouverture de passage (15) pour le gobelet (5) prévue dans le fond (7) de l'espace pour jeter les gobelets (1) et qui débouche en bas au-dessus de l'ouverture de réception (13) du puits d'empilage (9), et **en ce qu'**en outre le cylindre de guidage (8) est muni d'un organe de retenue (16) déplaçable de façon gouvernable entre deux états, l'organe de retenue (16) immobilisant le gobelet (5) dans le cylindre de guidage (8) dans un état, et le libérant pour tomber dans le cylindre de guidage (8) dans l'autre état, et **en ce que** le cylindre de guidage (8) est muni d'un détecteur (17) pour le contrôle du marquage (4) prévu sur la paroi du gobelet, l'organe de retenue (16) et le détecteur (17) étant disposés l'un par rapport à l'autre de sorte que le marquage (4) n'est détectable par le détecteur (17) que pour un gobelet (5) immobilisé par l'organe de retenue (16) dans le cylindre de guidage (8) avec l'ouverture de gobelet retournée vers le bas, le résultat du contrôle du détecteur (17) commandant l'organe de retenue (16) par rapport au déblocage du gobelet.

3. Automate de recyclage de gobelets selon la revendication 2, **caractérisé en ce que** l'organe de retenue (16) en rapport avec l'ouverture de passage (15) dans le fond de l'espace pour jeter les gobelets (1) est placé dans le cylindre de guidage (8) de sorte qu'un gobelet (5) maintenu par l'organe de retenue (16) dans le cylindre de guidage (8) dépasse vers le haut en-dehors du cylindre de guidage (8) au dessus de l'espace pour jeter les gobelets (1).

4. Automate de recyclage de gobelets selon la revendication 2 ou 3, **caractérisé en ce que** le détecteur (17) est formé d'un barrage photoélectrique réflecteur (18) placé contre la fenêtre (19) prévue à l'extérieur du cylindre de guidage (8) sur la surface extérieure du cylindre et dont la plage de détection est dirigée dans l'espace intérieur du cylindre de guidage (8) à travers la fenêtre (19), et d'un montage de traitement de signaux électriquement relié au barrage photoélectrique réflecteur (18), montage qui évalue le marquage (4) présent sur le gobelet (5) et détecté par le barrage photoélectrique réflecteur (18) et qui commande l'organe de retenue(16) pour le déblocage du gobelet.

5. Automate de recyclage de gobelets selon l'une des revendications 2 à 4, **caractérisé en ce que** l'organe de retenue (16) dans son état immobilisant le gobelet (5) dans le cylindre de guidage (8) forme une butée pour le bord du gobelet qui empêche le gobelet de tomber dans le cylindre de guidage (8).

6. Automate de recyclage de gobelets selon l'une des revendications 2 à 5, **caractérisé en ce que** l'organe de retenue (16) est une broche déplaçable dans la direction de son axe au moyen d'un organe d'entraînement gouvernable (20), broche qui s'étend dans un plan diamétral (22) passant par l'axe (21) du cylindre de guidage (8) et qui dans son état immobilisant le gobelet (5) dans le cylindre de guidage (8) se déplace dans l'espace intérieur du cylindre de guidage (8), et qui dans son état libérant le gobelet (5) est retiré de l'espace intérieur.

7. Automate de recyclage de gobelets selon l'une des revendications 1 à 6, **caractérisé en ce qu'**un barrage photoélectrique (27) est placé à l'extérieur, dans l'extrémité supérieure du puits d'empilage (9), avec une plage de détection dirigée vers l'espace intérieur du puits d'empilage (9), et **en ce que** les signaux de sortie du barrage photoélectrique (27), détectant l'accumulation de la pile de gobelets (5"), servent à commander le mécanisme pour jeter la pile de gobelets formée dans l'espace de collecte des gobelets (10).

8. Automate de recyclage de gobelets selon l'une des revendications 1 à 7, **caractérisé en ce que** le puits d'empilage (9) est formé d'organes de guidage (33, 34) incluant les gobelets (5) entre eux, s'étendant dans la direction longitudinale du puits, et placés sur la périphérie de la coupe transversale du puits, organes qui, dans leur disposition incluant les gobelets (5), sont déplaçables les uns par rapport aux autres, de sorte qu'ils ouvrent le puits d'empilage (9) sur au moins la moitié de la périphérie du puits pour rejeter latéralement la pile de gobelets (5").

9. Automate de recyclage de gobelets selon la revendication 8, **caractérisé en ce que** l'un des organes de guidage est formé comme une coque (34) courbée sur la moitié de la périphérie du puits au maximum, coque qui est logée de façon pivotante autour d'un axe (35) s'étendant à l'extérieur de la coupe transversale du puits dans la direction longitudinale du puits, de sorte que la coque (34), par rapport au plan (36) la coupant et passant par son axe de pivotement (35) ainsi que par l'axe (37) du puits d'empilage (9), pivote vers l'extérieur avec la partie de la coque (34') située d'un côté de ce plan (36) vers l'extérieur en dehors de la coupe transversale du puits, et pivote vers l'intérieur avec la partie de la coque (34 ") située de l'autre côté de ce plan (36) dans la coupe transversale du puits, la partie de la coque pivotant vers l'intérieur (34") rejetant la pile de gobelets (5") latéralement en-dehors du puits d'empilage (9) ouvert en même temps par la partie de la coque pivotant vers l'extérieur (34').

10. Automate de recyclage de gobelets selon la revendication 9, **caractérisé en ce que** l'axe de pivotement (35) de la coque (34) est placé tout près de la surface de la périphérie du puits d'empilage (9).

11. Automate de recyclage de gobelets selon la revendication 9 ou 10, **caractérisé en ce que** les autres organes de guidage sont des tiges de direction (33) opposées diamétralement à la coque (34)

12. Automate de recyclage de gobelets selon l'une des revendications 9 à 11, **caractérisé en ce que** la coque (34) est maintenue par la force d'un ressort (39) dans la position incluant les gobelets (5) et est munie d'un aimant d'attraction (40) comme entraînement de pivotement, dont l'ancre de traction (41) est reliée par traction à la coque (34) sur la partie de sa coque (34') pivotant vers l'extérieur en dehors de la coupe transversale du puits

13. Automate de recyclage de gobelets selon l'une des revendications 1 à 12, **caractérisé en ce que** le puits d'empilage (9) présente un fond d'empilage (30) muni d'au moins une ouverture d'écoulement (31), et est muni d'un réceptacle (32) pour le contenu du gobelet utilisé dans l'espace de collecte des gobelets (10) sous le puits d'empilage (9).
